# EUROPÄISCHE PATENTANMELDUNG

(11) **EP 4 775 736 A1**
(43) Veröffentlichungstag der Anmeldung: **15.07.2026**
(21) Anmeldenummer: 25216835.6
(22) Anmeldetag: 19.11.2025
(51) Int. Cl.: E02F 3/36

(54) **ADAPTER ZUM ANKOPPELN EINES BAGGERARBEITSGERÄTS AN EINEN SCHNELLWECHSLER**

(30) Priorität: 14.01.2025 DE 102025101015
(71) Anmelder: OilQuick Deutschland KG, 82297 Steindorf (DE)
(72) Erfinder: Schauer, Stefan, 86438 Kissing (DE)
(74) Vertreter: Charrier Rapp & Liebau

(57) **Zusammenfassung**

Die Erfindung betrifft einen Adapter (3) zum Ankoppeln eines Baggerarbeitsgeräts (2) an einen baggerseitigen Schnellwechsler, wobei der Adapter (3) zwei zueinander parallele Seitenwangen (4, 5) und zwei in den Seitenwangen (4, 5) angeordnete bolzenförmige Kopplungselemente (6, 7) enthält. Um einen stabilen und sicheren Transport des Baggeranbaugeräts am Bagger zu ermöglichen, sind an den Seitenwangen (4, 5) zu einer Unterseite (13) des Adapters (3) hin offene Halteaufnahmen (14, 15) zum Einhängen und zur Halterung des Adapters (3) an einer Haltestange (16) angeordnet.

## Beschreibung

Die Erfindung betrifft ein Adapter zum Ankoppeln eines Baggerarbeitsgeräts an einen Schnellwechsler. Die Erfindung betrifft außerdem ein Baggeranbaugerät mit einem derartigen Adapter.

Aus der DE 20 2017 103 198 U1 ist ein Schnellwechselsystem mit einem werkzeugseitigen Adapter und einem baggerseitigen Schnellwechsler zum Ankoppeln von Baggerarbeitsgeräten bekannt. Solche Schnellwechselsysteme werden zum einfachen und bequemen Wechseln von unterschiedlichen Arbeitsgeräten an Baumaschinen eingesetzt. Mit derartigen Schnellwechselsystemen können z.B. Baggerlöffel, Greifer, Scheren, Verdichter, Magnete, Hydraulikhammer oder andere Anbaugeräte in wenigen Sekunden und mit hohem Sicherheitsstandard von einer Fahrerkabine aus an einem Bagger an- bzw. abgekuppelt werden. Sie enthalten in der Regel einen mit zwei bolzenförmigen Kopplungselementen versehenen werkzeugseitigen Adapter und einen am Bagger angeordneten Schnellwechsler, der an einer Seite erste Aufnahmen zur Halterung eines ersten Kopplungselements und an der anderen Seite zweite Aufnahmen mit mindestens einem zwischen einer Lösestellung und einer Verriegelungsstellung bewegbaren Verriegelungselement zur lösbaren Halterung eines zweiten Kopplungselements aufweist. In der Regel sind die für die Verbindung mit dem Schnellwechsler konzipierten Adapter fest an den Baggerarbeitsgeräten installiert und müssen zusammen mit den Baggerarbeitsgeräten gesondert zur Baustelle transportiert werden.

Aufgabe der Erfindung ist es, einen Adapter zum Ankoppeln eines Baggerarbeitsgeräts an einen Schnellwechsler und eine Baggeranbaugerät mit einem derartigen Adapter zu schaffen, die einen stabilen und sicheren Transport des Baggerarbeitsgeräts am Bagger ermöglichen.

Diese Aufgabe wird durch einen Adapter mit den Merkmalen des Anspruchs 1 und durch ein Baggeranbaugerät mit den Merkmalen des Anspruchs 8 gelöst. Zweckmäßige Ausgestaltungen und vorteilhafte Weiterbildungen der Erfindung sind in den Unteransprüchen angegeben.

Der erfindungsgemäße Adapter weist zwei zueinander parallele Seitenwangen und zwei in den Seitenwangen angeordnete bolzenförmige Kopplungselemente zur Verbindung mit einem Schnellwechsler auf. An den Seitenwangen sind zu einer Unterseite des Adapters hin offene Halteaufnahmen zum Einhängen und zur Halterung des Adapters an einer Haltestange angeordnet. Über den Eingriff der Halteaufnahmen an der Haltestange kann der Adapter mit einem daran angeordneten Baggerarbeitsgerät oder auch ohne Baggerarbeitsgerät z.B. an einem Fahrbagger angehängt und für den Transport während einer Fahrt sicher und stabil gehalten werden.

Die Halteaufnahmen weisen vorzugsweise einen abgewinkelten Verlauf mit einem nach unten offenen Einführungsbereich und einem dazu rechtwinkligen Haltebereich oberhalb einer vorstehenden Haltenase auf. Dadurch kann der Adapter einfach eingeführt und sicher gehalten werden.

In einer bevorzugten Ausführung können die Halteaufnahmen in lösbar an den Seitenwangen befestigten Seitenteilen ausgebildet sein. Dadurch können die Seitenteile bei Bedarf ausgetauscht und durch Anpassung der Form und Größe der Halteaufnahmen an die jeweiligen Haltestangen oder anderen Halterungen abgestimmt werden. Eine Anpassung der Halterung an die unterschiedlichen Anforderungen ist somit schnell und auf einfache Weise möglich. Selbstverständlich können die Halteaufnahmen aber auch direkt in den Seitenwangen des Adapters ausgebildet sein. Zweckmäßigerweise können die Seitenteile durch eine Schraubverbindung oder eine andere lösbare Verbindung an den Seitenwangen befestigt sein.

In einer besonders für Greifanwendungen geeigneten Ausführung kann an der Vorderseite der beiden Seitenwangen eine geneigte Trägerplatte zur Befestigung eines als Greifzangenanordnung ausgebildeten Baggerarbeitsgeräts angeordnet sein. Die beiden Seitenwangen an der Unterseite können durch ein vorderes Querstück und ein von diesem beabstandetes hinteres Querstück miteinander verbunden sein.

An einem der beiden bolzenförmigen Kopplungselemente des Adapters kann außerdem ein Kupplungselementträger zur Halterung von adapterseitigen Kupplungselementen lösbar befestigt sein. Über die adapterseitigen Kupplungselemente können zur Energieversorgung eines am Adapter angeordneten Baggerarbeitsgerät vorgesehene Energieanschlüsse beim Ankoppeln des Adapters an den Schnellwechsler automatisch mit entsprechenden Energieversorgungsleitungen am Schnellwechsler verbunden werden.

Die Erfindung betrifft außerdem ein Baggeranbaugerät mit einem Baggerarbeitsgerät und einem vorstehend beschriebenen Adapter. Das Baggerarbeitsgerät kann als Greifzangenanordnung mit zwei gegeneinander verschwenkbaren Greiferarmen ausgebildet sein. Der Adapter ist aber auch für andere Baggerarbeitsgeräte geeignet. So kann an dem Adapter z.B. auch ein Pendelgreifer mit zwei klappbaren Schaufeln angeordnet sein.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: ein Baggeranbaugerät mit einem Adapter in einer Perspektivansicht von vorne;
- **Figur 2**: das in Figur 1 gezeigte Baggeranbaugerät in einer ersten Perspektivansicht von hinten;
- **Figur 3**: das in Figur 1 gezeigte Baggeranbaugerät in einer ersten Perspektivansicht von unten;
- **Figur 4**: das in Figur 1 gezeigte Baggeranbaugerät in einer Seitenansicht;
- **Figur 5**: eine Greifzangenanordnung in einer geschlossenen Stellung;
- **Figur 6**: die in Figur 5 gezeigte Greifzangenanordnung in einer geöffneten Stellung;
- **Figur 7**: eine Vorderansicht des Baggeranbaugeräts von Figur 1 in einer Transportstellung an einem Bagger und
- **Figur 8**: eine Seitenansicht des Baggeranbaugeräts in einer Transportstellung an einem Bagger.

In den Figuren 1 bis 8 ist ein Baggeranbaugerät 1 mit einem hier als Greifzangenanordnung ausgebildeten Baggerarbeitsgerät 2 und einem Adapter 3 zum Ankoppeln des Baggerarbeitsgeräts 2 an einen baggerseitigen Schnellwechsler in verschiedenen Ansichten gezeigt.

Der Adapter 3 enthält zwei zueinander parallele, voneinander beabstandete Seitenwangen 4 und 5, zwischen denen ein erstes bolzenförmiges Kopplungselement 6 und ein davon in einem vorgegebenen Abstand angeordnetes zweites bolzenförmiges Kopplungselement 7 zur lösbaren Verbindung mit einem baggerseitigen Schnellwechsler gehalten sind. Die bolzenförmigen Kopplungselemente 6 und 7 sind in entsprechende vordere und hintere Bohrungen 8 bzw. 9 in den beiden Seitenwangen 5 und 6 des Adapters 3 eingesteckt und dort fixiert. Die beiden Seitenwangen 5 und 6 sind an der Unterseite durch ein abgewinkeltes hinteres plattenförmiges Querstück 10 und ein von diesem beabstandetes vorderes plattenförmiges Querstück 11 miteinander verbunden. An der Vorderseite der beiden Seitenwangen 4 und 5 des Adapters 3 ist eine geneigte Trägerplatte 12 zur Befestigung des Baggerarbeitsgeräts 2 angeordnet.

An den beiden Seitenwangen 5 und 6 des Adapters 3 sind zu einer Unterseite 13 des Adapters hin offene erste und zweite Halteaufnahmen 14 und 15 zum Einhängen und zur Halterung des Baggeranbaugeräts 1 an einer z.B. an der Vorderseite eines Fahrbaggers angeordneten und in den Figuren 7 und 8 gezeigten horizontalen Haltestange 16 vorgesehen. Über den Eingriff der zwischen den beiden Querstücken 10 und 11 angeordneten Halteaufnahmen 14 und 15 an der Haltestange 16 kann der Adapter 3 mit einem daran angeordneten Baggerarbeitsgerät 2 z.B. an einem Fahrbagger angehängt und für den Transport während einer Fahrt sicher und stabil gehalten werden.

Bei der gezeigten Ausführung sind die ersten und zweiten Halteaufnahmen 14 und 15 in fest an den Seitenwangen 5 und 6 angeordneten ersten und zweiten Seitenteilen 17 bzw. 18 ausgebildet. Die Seitenteile 17 und 18 sind über eine hier als Schraubverbindung ausgebildete lösbare Verbindung 19 fest und bei Bedarf lösbar an den Seitenwangen 5 und 6 befestigt. Dadurch können die Seitenteile 17 und 18 ausgetauscht und durch Anpassung der Form und Größe der Halteaufnahmen 14 und 15 an die jeweiligen Haltestangen 16 oder anderen Halterungen abgestimmt werden. Die Halteaufnahmen 14 und 15 weisen einen abgewinkelten Verlauf mit einem nach unten offenen Einführungsbereich 20 und einem dazu rechtwinkligen Haltebereich 21 oberhalb einer in Richtung der Trägerplatte 12 vorstehenden Haltenase 22 auf.

Wie aus den Figuren 1 und 2 hervorgeht, ist an dem einen bolzenförmigen Kopplungselement 7 des Adapters 1 ein Kupplungselementträger 23 zur Halterung von adapterseitigen Kupplungselementen für eine Kupplung mit - nicht dargestellten - schnellwechslerseitigen Kupplungselementen lösbar befestigt. Über die adapterseitigen Kupplungselemente können zur Energieversorgung eines am Adapter 3 angeordneten Baggerarbeitsgerät 2 vorgesehene Energieanschlüsse beim Ankoppeln des Adapters 1 an den Schnellwechsler automatisch mit entsprechenden Energieversorgungsleitungen am Schnellwechsler verbunden werden. Dadurch kann das Baggerarbeitsgerät 2 z.B. mit Hydraulikfluid, elektrischer Energie oder einem anderen Energieträger versorgt werden.

In den Figuren 5 und 6 ist das als Greifzangenanordnung ausgebildete Baggerarbeitsgerät 2 mit einem Gehäuse 24 und zwei um Drehachsen 25 schwenkbaren ersten und zweiten Greiferarmen 26 und 27 gezeigt. Durch einen nicht dargestellten Antrieb sind die beiden Greiferarme 26 und 27 zwischen einer in Figur 5 gezeigten Einklappstellung und einer in Figur 6 gezeigten Ausklappstellstellung verschwenkbar. Über die Greifzangenanordnung können z.B. Rohre, Stangen, Balken, Schachtdeckel oder dgl. gegriffen und transportiert werden. Bei einem Gleisbaubagger können durch die Greifzangenanordnung die Schwellen zum Transport gegriffen werden.

Die Figuren 7 und 8 zeigen den vorstehend beschriebenen Adapter 3 mit dem als Greifzangenanordnung ausgebildete Baggerarbeitsgerät 2 in einer Halteposition an einer Haltestange 16. Wie aus diesen Figuren hervorgeht, kann der Adapter 3 entweder allein oder mit einem daran angeordneten Baggerarbeitsgerät 2 an einer horizontalen Haltestange 16 eingehängt und dort auch während einer Fahrt des Baggers sicher und stabil gehalten werden. Der Adapter mit oder ohne Baggerarbeitsgerät muss daher nicht separat, sondern kann immer zusammen mit dem Bagger transportiert werden. Der Adapter 3 ist nicht nur für die vorstehend beschriebene Greifzangenanordnung geeignet, sondern kann auch für andere Baggerarbeitsgeräte verwendet werden.

### Bezugszeichenliste

- 1: Baggeranbaugerät
- 2: Baggerarbeitsgerät
- 3: Adapter
- 4: Erste Seitenwange
- 5: Zweite Seitenwange
- 6: Erstes bolzenförmiges Kopplungselement
- 7: Zweites bolzenförmiges Kopplungselement
- 8: Vordere Bohrung
- 9: Hintere Bohrung
- 10: Hinteres Querstück
- 11: Vorderes Querstück
- 12: Trägerplatte
- 13: Unterseite
- 14: Erste Halteaufnahme
- 15: Zweite Halteaufnahme
- 16: Haltestange
- 17: Erstes Seitenteil
- 18: Zweites Seitenteil
- 19: Lösbare Verbindung
- 20: Einführungsbereich
- 21: Haltebereich
- 22: Haltenase
- 23: Kupplungselementträger
- 24: Gehäuse
- 25: Drehachse
- 26: Erster Greiferarm
- 27: Zweiter Greiferarm

## Patentansprüche

1. Adapter (3) zum Ankoppeln eines Baggerarbeitsgeräts (2) an einen baggerseitigen Schnellwechsler, wobei der Adapter (3) zwei zueinander parallele Seitenwangen (4, 5) und zwei in den Seitenwangen (4, 5) angeordnete bolzenförmige Kopplungselemente (6, 7) enthält, **dadurch gekennzeichnet, dass** an den Seitenwangen (4, 5) zu einer Unterseite (13) des Adapters (3) hin offene Halteaufnahmen (14, 15) angeordnet sind, die zum Einhängen und zur Halterung des Adapters (3) an einer Haltestange (16) für einen sicheren Transport des Adapters (3) an einem Fahrbagger während der Fahrt ausgebildet sind.

2. Adapter (3) nach Anspruch 1, **dadurch gekennzeichnet, dass** die Halteaufnahmen (14, 15) einen abgewinkelten Verlauf mit einem nach unten offenen Einführungsbereich (20) und einem dazu rechtwinkligen Haltebereich (21) oberhalb einer vorstehenden Haltenase (22) aufweisen.

3. Adapter (3) nach Anspruch 1 oder 2, **dadurch gekennzeichnet, dass** die Halteaufnahmen (14, 15) in lösbar an den Seitenwangen befestigten Seitenteilen (16, 17) ausgebildet sind.

4. Adapter (3) nach Anspruch 3, **dadurch gekennzeichnet, dass** die Seitenteile (16, 17) durch eine Schraubverbindung oder eine andere lösbare Verbindung (19) an den Seitenwangen (4, 5) befestigt sind.

5. Adapter (3) nach einem der Ansprüche 1 bis 4, **dadurch gekennzeichnet, dass** an der Vorderseite der beiden Seitenwangen (4, 5) eine geneigte Trägerplatte (12) zur Befestigung des Baggerarbeitsgeräts (2) angeordnet.

6. Adapter (3) nach einem der Ansprüche 1 bis 5, **dadurch gekennzeichnet, dass** die beiden Seitenwangen (5, 6) an der Unterseite durch ein vorderes Querstück (10) und ein von diesem beabstandetes hinteres Querstück (11) miteinander verbunden sind.

7. Adapter (3) nach einem der Ansprüche 1 bis 6, **dadurch gekennzeichnet, dass** an einem der beiden bolzenförmigen Kopplungselemente (6, 7) ein Kupplungselementträger (23) zur Halterung von Kupplungselementen angeordnet ist.

8. Baggeranbaugerät (1) mit einem Baggerarbeitsgerät (2) und einem Adapter (3) zum Ankoppeln des Baggerarbeitsgeräts (2) an einen Schnellwechsler, **dadurch gekennzeichnet, dass** der Adapter (3) nach einem der Ansprüche 1 bis 7 ausgebildet ist.

9. Baggeranbaugerät (1) nach Anspruch 8, **dadurch gekennzeichnet, dass** das Baggerarbeitsgerät (2) als Greifzangenanordnung mit zwei gegeneinander verschwenkbaren Greiferarmen (26, 27) ausgebildet ist.

10. Baggeranbaugerät (1) nach Anspruch 9, **dadurch gekennzeichnet, dass** die Greiferarme (26, 27) an einem Gehäuse (24) um Drehachsen (25) zwischen einer Einklappstellung und einer Ausklappstellung schwenkbar angeordnet sind.
